# EUROPÄISCHE PATENTANMELDUNG

(11) **EP 3 875 847 A1**
(43) Veröffentlichungstag der Anmeldung: **08.09.2021**
(21) Anmeldenummer: 20160428.7
(22) Anmeldetag: 02.03.2020
(51) Int. Cl.: F21S 43/14, F21S 43/237, F21S 43/239, F21S 43/241, F21S 43/245, F21S 43/247, F21S 43/20

(54) **SIGNALLEUCHTVORRICHTUNG FÜR EINEN KRAFTFAHRZEUGSCHEINWERFER**

(71) Anmelder: ZKW Group GmbH, 3250 Wieselburg (AT)
(72) Erfinder: Leonhartsberger, Lukas, 3332 Rosenau (AT); Maier, Christian, 3281 Oberndorf an der Melk (AT); Strohmüller, Alexander, 3370 Ybbs (AT)
(74) Vertreter: Patentanwaltskanzlei Matschnig & Forsthuber OG

(57) **Zusammenfassung**

Signalleuchtvorrichtung (10) für einen Kraftfahrzeugscheinwerfer, umfassend:
- eine Lichtquelle (50),
- einen Lichtleitkörper (100), umfassend einen Einkoppelabschnitt (110) und einen Auskoppelabschnitt (150),
wobei der Einkoppelabschnitt (110) als Kollimator ausgebildet ist, welcher eingerichtet ist, Lichtstrahlen parallel zu einer Hauptabstrahlrichtung (X) auszurichten, und wobei der Lichtleitkörper (100) weiters eine Umlenkeinrichtung (200) mit zumindest einer Reflexionsfläche (210) umfasst, welche eingerichtet ist, Lichtstrahlen des Einkoppelabschnitts in eine Umlenkrichtung (Y) umzulenken,
wobei der Auskoppelabschnitt (150) mehrere Auskoppelelemente (151) umfasst, welche eingerichtet sind, Lichtstrahlen in eine erste Auskoppelrichtung (Z1), welche von der Umlenkrichtung (Y) abweicht, aus dem Lichtleitkörper (100) auszukoppeln,
- eine Streuscheibe (300) mit einer optischen Wirkfläche (310), die eingerichtet ist, einfallende Lichtstrahlen zu brechen, wobei aus dem Auskoppelabschnitt (150) ausgekoppelte Lichtstrahlen auf einen ersten Teil (320) der optischen Wirkfläche (310) einfallen, wobei die Umlenkeinrichtung (200) zumindest eine Auskoppelfläche (220) umfasst, welche eingerichtet ist, Lichtstrahlen in zumindest eine zweite Auskoppelrichtung (Z2) zu brechen und aus dem Lichtleitkörper (100) auszukoppeln, wobei durch die zumindest eine Auskoppelfläche (220) gebrochene Lichtstrahlen auf einen zweiten Teil (330) der optischen Wirkfläche (310) der Streuscheibe (300) einfallen, sodass ein gleichmäßiges Einfallen von auf die durch den ersten und zweiten Teil (320, 330) ergebende gesamte optische Wirkfläche (310) aus dem Lichtleitkörper (100) ausgekoppelten Lichtstrahlen ermöglicht ist.

## Beschreibung

Die Erfindung betrifft eine Signalleuchtvorrichtung für einen Kraftfahrzeugscheinwerfer, umfassend:
- zumindest eine Lichtquelle,
- einen der zumindest einen Lichtquelle zugeordneten Lichtleitkörper, umfassend einen Einkoppelabschnitt zum Einkoppeln der von der zumindest einen Lichtquelle emittierbaren Lichtstrahlen in den Lichtleitkörper und einen Auskoppelabschnitt zum Auskoppeln der Lichtstrahlen aus dem Lichtleitkörper,
   wobei der Einkoppelabschnitt als Kollimator ausgebildet ist, welcher eingerichtet ist, die von der zumindest einen Lichtquelle emittierbaren Lichtstrahlen parallel zu einer Hauptabstrahlrichtung auszurichten, und wobei der Lichtleitkörper weiters eine Umlenkeinrichtung mit zumindest einer Reflexionsfläche umfasst, welche eingerichtet ist, Lichtstrahlen, welche in Hauptabstrahlrichtung auf die Umlenkeinrichtung einfallen, in eine Umlenkrichtung umzulenken,
   und wobei der Auskoppelabschnitt mehrere Auskoppelelemente umfasst, welche Auskoppelelemente eingerichtet sind, Lichtstrahlen, welche in Umlenkrichtung auf die Auskoppelelemente einfallen, in eine erste Auskoppelrichtung, welche von der Umlenkrichtung abweicht, aus dem Lichtleitkörper auszukoppeln,
- eine Streuscheibe mit zumindest einer optischen Wirkfläche, die eingerichtet ist, einfallende Lichtstrahlen zu brechen, wobei aus dem Auskoppelabschnitt ausgekoppelte Lichtstrahlen auf einen ersten Teil der optischen Wirkfläche der Streuscheibe einfallen.

Die Erfindung betrifft weiters einen Kraftfahrzeugscheinwerfer mit zumindest einer erfindungsgemäßen Signalleuchtvorrichtung.

Signalleuchtvorrichtung für Kraftfahrzeuge sind beispielsweise Seitenmarkierungsleuchten, wobei die Größe und das Design meistens von den Kraftfahrzeugherstellern vorgegeben wird, wobei manche Designwünsche eine relativ große zu leuchtende Fläche für die Signalleuchtvorrichtung bei gleichzeitig geringem Bauraum vorgeben.

Dies sorgt dafür, dass Lichtleitkörper, welche die Streuscheibe der Signalleuchtvorrichtung bzw. die gesamte optische Wirkfläche der Streuscheibe gleichmäßig bzw. homogen beleuchten soll, diese Funktion nicht ausreichend umsetzen können, aufgrund des geringen vorhandenen Bauraums.

Es ist eine Aufgabe der Erfindung, eine verbesserte Signalleuchte für einen Kraftfahrzeugscheinwerfer herzustellen.

Diese Aufgabe wird dadurch gelöst, dass die Umlenkeinrichtung zumindest eine Auskoppelfläche umfasst, welche benachbart zur zumindest einen Reflexionsfläche ist und welche Auskoppelfläche eingerichtet ist, Lichtstrahlen, welche in Hauptabstrahlrichtung auf die Umlenkeinrichtung einfallen, in zumindest eine zweite Auskoppelrichtung zu brechen und aus dem Lichtleitkörper auszukoppeln, wobei der Lichtleitkörper und die Streuscheibe derart zueinander angeordnet sind, dass durch die Auskoppelfläche gebrochene Lichtstrahlen auf einen zweiten Teil der optischen Wirkfläche der Streuscheibe einfallen, sodass ein gleichmäßiges Einfallen von auf die durch den ersten und zweiten Teil ergebende gesamte optische Wirkfläche aus dem Lichtleitkörper ausgekoppelten Lichtstrahlen ermöglicht ist.

Dies ermöglicht eine geringere Baugröße der Lichtleitkörper, da diese einen größeren Bereich der optischen Wirkfläche der Streuscheibe gleichmäßig bzw. homogen beleuchten können. Daraus ergibt sich eine insgesamt kleinere Bauweise der Signalleuchtvorrichtung.

Die auf die zumindest eine Reflexionsfläche in Hauptabstrahlrichtung einfallenden Lichtstrahlen werden aufgrund von Totalreflexion in die Umlenkrichtung umgelenkt.

Ein generelles Fortpflanzen der Lichtstrahlen innerhalb des Lichtleitkörpers geschieht ebenfalls durch Totalreflexion.

Es kann vorgesehen sein, dass die Umlenkeinrichtung mehrere Reflexionsflächen und mehrere Auskoppelflächen umfasst, wobei je eine Auskoppelfläche und je eine Reflexionsfläche als ein prismenartiger Körper dem Lichtleitkörper vorsteht.

Es kann vorgesehen sein, dass die Umlenkeinrichtung eine Prismenstruktur aufweist, vorzugsweise eine homogene Prismenstruktur.

Es kann vorgesehen sein, dass die erste Auskoppelrichtung ungleich der zumindest einen zweiten Auskoppelrichtung ist.

Es kann vorgesehen sein, dass die Auskoppelelemente des Auskoppelabschnitts als dem Lichtleitkörper vorstehende Prismen ausgebildet sind.

Es kann vorgesehen sein, dass die Streuscheibe mehrere Mikrooptiken und/oder Polsteroptiken umfasst, welche eingerichtet sind, einfallende Lichtstrahlen zu streuen.

Es kann vorgesehen sein, dass die zumindest eine Lichtquelle als LED ausgebildet ist.

Es kann vorgesehen sein, dass die optische Wirkfläche in ihrer Gesamtheit im Wesentlichen einer virtuellen Grundform folgt, und wobei der Auskoppelabschnitt zumindest teilweise der virtuellen Grundform der optischen Wirkfläche folgt, wobei vorzugsweise die virtuelle Grundform eine gekrümmte Fläche ist.

Es kann vorgesehen sein, dass die Umlenkeinrichtung einer virtuellen Grundform folgt, vorzugsweise eine ebene Fläche, welche der virtuellen Grundform der optischen Wirkfläche der Streuscheibe nicht folgt bzw. abweicht.

Es kann vorgesehen sein, dass sich die virtuelle Grundform der Umlenkeinrichtung ausgehend vom Einkoppelabschnitt des Lichtleitkörpers in ihrer Erstreckung der optischen Wirkfläche der Streuscheibe annähert, sodass ein Abstand zwischen der virtuellen Grundform der optischen Wirkfläche und der virtuellen Grundform der Umlenkeinrichtung geringer wird.

Es kann vorgesehen sein, dass der Lichtleitkörper einstückig ausgebildet ist.

Es kann vorgesehen sein, dass der Lichtleitkörper aus Tarflon hergestellt ist.

Es kann vorgesehen sein, dass die zumindest eine Reflexionsfläche der Umlenkeinrichtung mit einer metallischen Oberfläche beschichtet ist.

Dies verbessert die Reflexionsfähigkeit der zumindest einen Reflexionsfläche.

Es kann vorgesehen sein, dass die Umlenkrichtung orthogonal zur Hauptabstrahlrichtung ist.

Es kann vorgesehen sein, dass der Auskoppelabschnitt als Schenkel von dem Einkoppelabschnitt absteht.

Die Aufgabe wird ebenso gelöst durch einen Kraftfahrzeugscheinwerfer mit zumindest einer erfindungsgemäßen Signalleuchtvorrichtung.

Nachfolgend wird die Erfindung anhand von beispielhaften Zeichnungen näher erläutert. Hierbei zeigt
Fig. 1 eine perspektivische Ansicht einer beispielhaften Signalleuchtvorrichtung mit einer Lichtquelle, einem Lichtleitkörper und einer Streuscheibe, und
Fig. 2 eine schematische Darstellung der Signalleuchtvorrichtung aus Fig. 1.

**Fig. 1** zeigt eine beispielhafte Signalleuchtvorrichtung **10** für einen Kraftfahrzeugscheinwerfer, umfassend eine Lichtquelle **50,** welche als LED ausgebildet ist, und einen der Lichtquelle **50** zugeordneten einstückigen Lichtleitkörper **100** (d.h. aus einem Material in einem Stück hergestellter Lichtleitkörper, wobei das Material beispielsweise Tarflon ist).

Der Lichtleitkörper **100** umfasst einen Einkoppelabschnitt **110** zum Einkoppeln der von der Lichtquelle **50** emittierbaren Lichtstrahlen in den Lichtleitkörper **100** und einen Auskoppelabschnitt **150** zum Auskoppeln der Lichtstrahlen aus dem Lichtleitkörper **100,** wobei der Einkoppelabschnitt **110** als Kollimator ausgebildet ist, welcher eingerichtet ist, die von der Lichtquelle **50** emittierbaren Lichtstrahlen parallel zu einer Hauptabstrahlrichtung **X** auszurichten.

Der Lichtleitkörper **100** umfasst weiters eine Umlenkeinrichtung **200** mit mehreren Reflexionsflächen **210,** welche mit einer metallischen Oberfläche beschichtet sein können und welche eingerichtet sind, Lichtstrahlen, welche in Hauptabstrahlrichtung **X** auf die Umlenkeinrichtung **200** einfallen, in eine Umlenkrichtung **Y** umzulenken, was in der schematischen Zeichnung in **Fig. 2** deutlicher zu erkennen ist.

Der Auskoppelabschnitt **150** umfasst mehrere Auskoppelelemente **151,** welche in dem gezeigten Beispiel als vorstehende Prismen bzw. prismenartige Körper von dem Auskoppelabschnitt vorstehen, wobei die Auskoppelelemente **151** eingerichtet sind, Lichtstrahlen, welche in Umlenkrichtung **Y** auf die Auskoppelelemente **151** einfallen, in eine erste Auskoppelrichtung **Z1,** welche von der Umlenkrichtung **Y** abweicht, aus dem Lichtleitkörper **100** auszukoppeln. Es sei angemerkt, dass in der schematischen Zeichnung aus **Fig. 2** nicht alle vorhandenen Auskoppelelemente **151** eingezeichnet sind und noch mehr als die dargestellten Auskoppelelemente, insbesondere deren Lage an dem Auskoppelabschnitt **150,** vorhanden sein können.

Ferner umfasst die Signalleuchtvorrichtung **10** eine Streuscheibe **300,** welche gesehen in Hauptabstrahlrichtung **X** dem Lichtleitkörper **100** nachgeschalten ist, wobei die Streuscheibe eine optische Wirkfläche **310** umfasst, die eingerichtet ist, einfallende Lichtstrahlen zu brechen, wobei aus dem Auskoppelabschnitt **150** ausgekoppelte Lichtstrahlen auf einen ersten Teil **320** der optischen Wirkfläche **310** der Streuscheibe **300** einfallen. Die Streuscheibe kann zum verbesserten Streuen von Licht mehrere Mikrooptiken bzw. Polsteroptiken **360** an der optischen Wirkfläche **310** umfassen, wie in **Fig. 2** zu sehen ist.

Die Umlenkeinrichtung **200** umfasst weiters mehrere Auskoppelflächen **220,** welche benachbart zur den Reflexionsflächen **210** ist, wobei je eine Auskoppelfläche **220** und je eine Reflexionsfläche **210** als ein prismenartiger Körper dem Lichtleitkörper **100** vorsteht und regelmäßig in Form einer regelmäßigen Prismenstruktur an dem Lichtleitkörper **100** angeordnet sind.

Die Auskoppelflächen **220** sind eingerichtet, Lichtstrahlen, welche in Hauptabstrahlrichtung **X** auf die Umlenkeinrichtung **200** einfallen, in zumindest eine zweite Auskoppelrichtung **Z2** zu brechen und aus dem Lichtleitkörper **100** auszukoppeln, wobei der Lichtleitkörper **100** und die Streuscheibe **300** derart zueinander angeordnet sind, dass durch die zumindest eine Auskoppelfläche **220** gebrochene Lichtstrahlen auf einen zweiten Teil **330** der optischen Wirkfläche **310** der Streuscheibe **300** einfallen, sodass ein gleichmäßiges Einfallen von auf die durch den ersten und zweiten Teil **320, 330** ergebende gesamte optische Wirkfläche **310** aus dem Lichtleitkörper **100** ausgekoppelten Lichtstrahlen ermöglicht ist.

Ferner ist in den Figuren zu sehen, dass die optische Wirkfläche **310** der Streuscheibe **300** in ihrer Gesamtheit im Wesentlichen einer virtuellen Grundform folgt (im gezeigten Beispiel eine ebene Fläche, wobei auch andere Formen möglich sind, beispielsweise eine gekrümmte Fläche), und wobei der Auskoppelabschnitt **150** teilweise der virtuellen Grundform der optischen Wirkfläche **310** folgt.

Die Umlenkeinrichtung **200** folgt ebenfalls einer virtuellen Grundform (in dem gezeigten Beispiel eine ebene Fläche, wobei auch andere Formen möglich sind, beispielsweise eine gekrümmte Fläche), welche der virtuellen Grundform der optischen Wirkfläche **310** der Streuscheibe **300** nicht folgt bzw. von ihr abweicht. Dabei nähert sich die virtuelle Grundform der Umlenkeinrichtung **200** ausgehend vom Einkoppelabschnitt **110** des Lichtleitkörpers **100** in ihrer Erstreckung der optischen Wirkfläche **310** der Streuscheibe **300** an, sodass ein Abstand zwischen der virtuellen Grundform der optischen Wirkfläche **310** und der virtuellen Grundform der Umlenkeinrichtung **300** geringer wird. In dem gezeigten Beispiel, in welchem sowohl die virtuelle Grundfläche der optischen Wirkfläche **310** der Streuscheibe **300** als auch die virtuelle Grundform der Umlenkeinrichtung **200** eine ebene Fläche ist, schließen die beiden Grundformen bzw. Ebenen einen Winkel zueinander ein.

**BEZUGSZEICHENLISTE**

| | |
|---|---|
| Signalleuchtvorrichtung... | 10 |
| Lichtquelle... | 50 |
| Lichtleitkörper... | 100 |
| Einkoppelabschnitt... | 110 |
| Auskoppelabschnitt... | 150 |
| Auskoppelelemente... | 151 |
| Umlenkeinrichtung... | 200 |
| Reflexionsfläche... | 210 |
| Auskoppelfläche... | 220 |
| Streuscheibe... | 300 |
| Optische Wirkfläche... | 310 |
| Erster Teil opt. Wirkfläche... | 320 |
| Zweiter Teil opt. Wirkfläche... | 330 |
| Mikrooptik bzw. Polsteroptik... | 360 |
| Hauptabstrahlrichtung... | X |
| Umlenkrichtung... | Y |
| Erster Auskoppelrichtung... | Z1 |
| Zweite Auskoppelrichtung... | Z2 |

## Patentansprüche

1. Signalleuchtvorrichtung (10) für einen Kraftfahrzeugscheinwerfer, umfassend:
- zumindest eine Lichtquelle (50),
- einen der zumindest einen Lichtquelle (50) zugeordneten Lichtleitkörper (100), umfassend einen Einkoppelabschnitt (110) zum Einkoppeln der von der zumindest einen Lichtquelle (50) emittierbaren Lichtstrahlen in den Lichtleitkörper (100) und einen Auskoppelabschnitt (150) zum Auskoppeln der Lichtstrahlen aus dem Lichtleitkörper (100),
wobei der Einkoppelabschnitt (110) als Kollimator ausgebildet ist, welcher eingerichtet ist, die von der zumindest einen Lichtquelle (50) emittierbaren Lichtstrahlen parallel zu einer Hauptabstrahlrichtung (X) auszurichten, und wobei der Lichtleitkörper (100) weiters eine Umlenkeinrichtung (200) mit zumindest einer Reflexionsfläche (210) umfasst, welche eingerichtet ist, Lichtstrahlen, welche in Hauptabstrahlrichtung (X) auf die Umlenkeinrichtung (200) einfallen, in eine Umlenkrichtung (Y) umzulenken,
und wobei der Auskoppelabschnitt (150) mehrere Auskoppelelemente (151) umfasst, welche Auskoppelelemente (151) eingerichtet sind, Lichtstrahlen, welche in Umlenkrichtung (Y) auf die Auskoppelelemente (151) einfallen, in eine erste Auskoppelrichtung (Z1), welche von der Umlenkrichtung (Y) abweicht, aus dem Lichtleitkörper (100) auszukoppeln,
- eine Streuscheibe (300) mit zumindest einer optischen Wirkfläche (310), die eingerichtet ist, einfallende Lichtstrahlen zu brechen, wobei aus dem Auskoppelabschnitt (150) ausgekoppelte Lichtstrahlen auf einen ersten Teil (320) der optischen Wirkfläche (310) der Streuscheibe (300) einfallen,
**dadurch gekennzeichnet, dass**
die Umlenkeinrichtung (200) zumindest eine Auskoppelfläche (220) umfasst, welche benachbart zur zumindest einen Reflexionsfläche (210) ist und welche Auskoppelfläche (220) eingerichtet ist, Lichtstrahlen, welche in Hauptabstrahlrichtung (X) auf die Umlenkeinrichtung (200) einfallen, in zumindest eine zweite Auskoppelrichtung (Z2) zu brechen und aus dem Lichtleitkörper (100) auszukoppeln, wobei der Lichtleitkörper (100) und die Streuscheibe (300) derart zueinander angeordnet sind, dass durch die zumindest eine Auskoppelfläche (220) gebrochene Lichtstrahlen auf einen zweiten Teil (330) der optischen Wirkfläche (310) der Streuscheibe (300) einfallen, sodass ein gleichmäßiges Einfallen von auf die durch den ersten und zweiten Teil (320, 330) ergebende gesamte optische Wirkfläche (310) aus dem Lichtleitkörper (100) ausgekoppelten Lichtstrahlen ermöglicht ist.

2. Signalleuchtvorrichtung nach Anspruch 1, **dadurch gekennzeichnet, dass** die Umlenkeinrichtung (200) mehrere Reflexionsflächen (210) und mehrere Auskoppelflächen (220) umfasst, wobei je eine Auskoppelfläche (220) und je eine Reflexionsfläche (210) als ein prismenartiger Körper dem Lichtleitkörper (100) vorsteht.

3. Signalleuchtvorrichtung nach Anspruch 2, **dadurch gekennzeichnet, dass** die Umlenkeinrichtung (200) eine Prismenstruktur aufweist, vorzugsweise eine homogene Prismenstruktur.

4. Signalleuchtvorrichtung nach einem der Ansprüche 1 bis 3, **dadurch gekennzeichnet, dass** die erste Auskoppelrichtung (Z1) ungleich der zumindest einen zweiten Auskoppelrichtung (Z2) ist.

5. Signalleuchtvorrichtung nach einem der Ansprüche 1 bis 4, **dadurch gekennzeichnet, dass** die Auskoppelelemente (151) des Auskoppelabschnitts (150) als dem Lichtleitkörper (100) vorstehende Prismen ausgebildet sind.

6. Signalleuchtvorrichtung nach einem der Ansprüche 1 bis 5, **dadurch gekennzeichnet, dass** die Streuscheibe (300) mehrere Mikrooptiken und/oder Polsteroptiken umfasst, welche eingerichtet sind, einfallende Lichtstrahlen zu streuen.

7. Signalleuchtvorrichtung nach einem der Ansprüche 1 bis 6, **dadurch gekennzeichnet, dass** die zumindest eine Lichtquelle (50) als LED ausgebildet ist.

8. Signalleuchtvorrichtung nach einem der Ansprüche 1 bis 7, **dadurch gekennzeichnet, dass** die optische Wirkfläche (310) in ihrer Gesamtheit im Wesentlichen einer virtuellen Grundform folgt, und wobei der Auskoppelabschnitt (150) zumindest teilweise der virtuellen Grundform der optischen Wirkfläche (310) folgt, wobei vorzugsweise die virtuelle Grundform der optischen Wirkfläche (310) eine gekrümmte Fläche ist.

9. Signalleuchtvorrichtung nach Anspruch 8, **dadurch gekennzeichnet, dass** die Umlenkeinrichtung (200) einer virtuellen Grundform folgt, vorzugsweise eine ebene Fläche, welche der virtuellen Grundform der optischen Wirkfläche (310) der Streuscheibe (300) nicht folgt bzw. abweicht.

10. Signalleuchtvorrichtung nach Anspruch 9, **dadurch gekennzeichnet, dass** sich die virtuelle Grundform der Umlenkeinrichtung (200) ausgehend vom Einkoppelabschnitt (110) des Lichtleitkörpers (100) in ihrer Erstreckung der optischen Wirkfläche (310) der Streuscheibe (300) annähert, sodass ein Abstand zwischen der virtuellen Grundform der optischen Wirkfläche (310) und der virtuellen Grundform der Umlenkeinrichtung (300) geringer wird.

11. Signalleuchtvorrichtung nach einem der Ansprüche 1 bis 10, **dadurch gekennzeichnet, dass** der Lichtleitkörper (100) einstückig ausgebildet ist.

12. Signalleuchtvorrichtung nach einem der Ansprüche 1 bis 11, **dadurch gekennzeichnet, dass** der Lichtleitkörper (100) aus Tarflon hergestellt ist.

13. Signalleuchtvorrichtung nach einem der Ansprüche 1 bis 12, **dadurch gekennzeichnet, dass** die zumindest eine Reflexionsfläche (210) der Umlenkeinrichtung (200) mit einer metallischen Oberfläche beschichtet ist.

14. Signalleuchtvorrichtung nach einem der Ansprüche 1 bis 13, **dadurch gekennzeichnet, dass** die Umlenkrichtung (Y) orthogonal zur Hauptabstrahlrichtung (X) ist.

15. Kraftfahrzeugscheinwerfer mit zumindest einer Signalleuchtvorrichtung gemäß der Ansprüche 1 bis 14.
